# EUROPÄISCHE PATENTSCHRIFT

(11) **EP 0 862 146 B1**
(45) Veröffentlichungstag und Bekanntmachung des Hinweises auf die Patenterteilung: **02.11.2011**
(21) Anmeldenummer: 98102997.8
(22) Anmeldetag: 20.02.1998
(51) Int. Cl.: G07C 5/08

(54) **Verfahren zur Registrierung von Unfallereignissen**
Method for recording accident events
Procédé pour enregistrer les évènements d'accident

(30) Priorität: 27.02.1997 DE 19707847
(43) Veröffentlichungstag der Anmeldung: 02.09.1998
(73) Patentinhaber: Continental Automotive GmbH, 30165 Hannover (DE)
(72) Erfinder: Hertzner, Alfred, Dr. Dipl.-Physiker, 78089 Unterkirnach (DE); Gruler, Martin, Dipl.-Ing. (FH), 78554 Aixheim (DE); Gutsch, Werner, Dipl.-Physiker, 78126 Königsfeld (DE)

(56) Entgegenhaltungen:
- EP-A- 0 118 818
- US-A- 4 992 943
- US-A- 5 477 141

## Beschreibung

Die Erfindung betrifft ein Verfahren zur Registrierung von Unfallereignissen zur Anwendung in einem in einem Fahrzeug angeordneten Datenregistriergerät, das als Unfalldatenspeicher ausgebildet ist oder die Funktion eines Unfalldatenspeichers beinhaltet.

Der Zweck eines Unfalldatenspeichers besteht darin, unfallbezogene Daten zu registrieren und dadurch für eine spätere Auswertung bereitzustellen, damit ein Unfallhergang rekonstruierbar wird. Daten, die zu derselben Unfallsituation gehören und damit in einem zeitlichen Zusammenhang stehen, charakterisieren ein Unfallereignis, im folgenden kurz Ereignis genannt. Der Begriff des Unfalls ist hierbei weit auszulegen, weil ein Unfallereignis auch Daten von Situationen einschließen soll, die auf eine materialschädigende Fahrweise schließen lassen. Ein Unfall im Sinne dieser Erfindung ist daher jede Situation, die im normalen Bewegungsablauf des Fahrzeugs in potentiell schädigender Weise plötzlich auftritt und diesen gegebenenfalls unterbricht.

Ein Unfalldatenspeicher erfaßt fahrdynamische Signale und binäre Statussignale, die beide im folgenden der Einfachheit halber unter dem Begriff "Daten" subsumiert werden. Zu den fahrdynamischen Daten zählen die Beschleunigungen des Fahrzeugs in Richtung von dessen Längsachse und Querachse sowie gegebenenfalls von dessen Hochachse. Des weiteren können aus den Beschleunigungen abgeleitete Größen wie der Geschwindigkeitsübertrag, der Ruck, die Leistung oder die Powerrate hinzukommen. Die momentane Fahrzeuggeschwindigkeit wird oft unabhängig von den Beschleunigungen aus dem Signal eines Impulsgebers, der eine Radumdrehung erfaßt, ermittelt. Statussignale geben Auskunft über den Betriebszustand diverser Einrichtungen des Fahrzeugs, ob beispielsweise die Bremse, der Warnblinker oder andere Einrichtungen betätigt worden sind.

Die im Unfalldatenspeicher zu registrierenden Daten werden im Fahrzeug an geeigneten Stellen erfaßt und dem Unfalldatenspeicher zugeleitet. Jede Datenzuleitung wird im folgenden als ein Datenkanal bezeichnet. Ein Unfalldatenspeicher verfügt üblicherweise über eine Vielzahl von Datenkanälen, über die ihm Daten aus verschiedenen Datenquellen zufließen. Die einzelnen Datenkanäle werden von der Steuereinheit des Unfalldatenspeichers, die in der Regel als Mikroprozessor oder Mikrocontroller ausgebildet ist, in einem praxisgerecht angepaßten zeitlichen Takt abgefragt, wobei die Taktraten für die einzelnen Datenkanäle durchaus voneinander verschieden sein können. Fahrdynamische Daten werden in der Regel in einem schnelleren Takt - und damit häufiger - in die Speichermittel des Unfalldatenspeichers eingelesen als Statussignale.

Herkömmliche Unfalldatenspeicher, wie zum Beispiel in der Schrift EP 0118 818 B1 beschrieben, bewerten allein eingehende fahrdynamische Daten nur im Hinblick auf starre, zuvor festgelegte Grenzwerte. Werden diese überschritten, bewertet der Unfalldatenspeicher das durch die erfaßten Daten charakterisierte Ereignis als Unfall. Daraufhin werden alle zu diesem Ereignis gehörenden Daten derart in einen eigens dafür vorgesehenen Speicherbereich geschrieben, daß diese Daten in ihrer Gesamtheit unverändert bis zu ihrer Auswertung erhalten bleiben. Damit wird gerade bei der Anforderung des Marktes, daß ein Unfalldatenspeicher in der Lage sein muß, mehrere Unfallereignisse aufzuzeichnen, eine verhältnismäßig große Datenmenge festgehalten, für die im Unfalldatenspeicher erhebliche Speichermittel bereitzustellen sind. Das ist jedoch teuer und für die Zweckerfüllung eines Unfalldatenspeichers von nur geringer Effektivität. Weil eine differenziertere Bewertung und Speicherung der Daten nicht erfolgt, ergibt sich auch der Nachteil, daß ein solcher Unfalldatenspeicher die unterschiedlichen, durch die fahrzeugabhängigen Einsatzbedingungen gegebenen Anforderungen nicht praxisgerecht erfüllen kann, denn bislang muß jeder herkömmliche Unfalldatenspeicher nach seinem Einbau in ein Fahrzeug seiner jeweiligen Betriebsumgebung individuell angepaßt werden.

Es ist die Aufgabe der vorliegenden Erfindung, ein Verfahren zur Registrierung von Unfallereignissen dahingehend zu verbessern, daß es sich in seiner Empfindlichkeitseinstellung den Einsatzverhältnissen des Unfalldatenspeichers anpaßt, wobei es bei der Datenspeicherung insbesondere die Daten derjenigen Ereignisse mit der größten Relevanz im Hinblick auf ein Unfallgeschehen berücksichtigt.

Die Aufgabe wird durch die Merkmale des ersten Anspruchs gelöst. Die abhängigen Ansprüche zeigen vorteilhafte Ausgestaltungen und Weiterbildungen der gefundenen Lösung.

Die Lösung ist gekennzeichnet durch ein Verfahren, das jedes Ereignis mit einem Gewichtungsfaktor bewertet und sodann bewertungsgesteuert abgespeichert. Vorteilhafterweise erfolgt sodann eine Abwertung nicht mehr relevanter Ereignisse anhand festgelegter Kriterien, wie es in den Ansprüchen 8 bis 12 aufgezeigt ist.

Im einzelnen wird dabei wie folgt vorgegangen: Wie bereits beschrieben, werden von der Steuereinheit des Unfalldatenspeichers die Daten aller anliegenden Datenkanäle zyklisch abgefragt. Ergeben sich bei den Bewegungsdaten, insbesondere bei den Beschleunigungsdaten signifikante Veränderungen von einer zur nächsten Meßwerterfassung, werden diese und auch andere bezüglich einer Unfallsituation besonders aussagefähige Daten ab dem Eintritt dieser Veränderung für einen vorgegebenen Zeitraum Δt einer genauen Prüfung unterzogen. Dieser Zeitraum Δt liegt im Bereich von Sekunden, vorzugsweise zwischen 1 und 20 Sekunden. Zusätzlich zur Beobachtung des Verlaufs der Beschleunigungsdaten kann zum Beispiel geprüft werden, ob die Bremse oder der Warnblinker betätigt worden sind oder ob das Fahrzeug zum Stillstand gekommen ist. Diese Prüfung führt dazu, daß ein Ereignis, das durch die in diesem Zeitraum Δt erfaßten Daten charakterisiert ist, durch eine Gesamtschau der erfaßten Daten bewertet wird. Die Bewertung erfolgt dadurch, daß dieses Ereignis auf der Grundlage der in diesem Zeitraum Δt erfaßten Daten mit einem Gewichtungsfaktor versehen wird. Der dem Ereignis zugeordnete Gewichtungsfaktor besteht dabei aus einer Zahl µ, deren Wert zwischen null und eins liegt. Eins bedeutet, daß ein Ereignis größter Wichtigkeit vorliegt, null hingegen ein geringfügiges bzw. ein unwichtiges Ereignis. Die Zuordnungskriterien für die Zahl µ zu einem Ereignis können beispielsweise in einer Auswertung des Vorhandenseins, der Intensität, der Dauer und dem Zeitverhalten von Daten bestimmter Datenkanäle bestehen. Die gewichtende Bewertung festgestellter Ereignisse in der vorbeschriebenen Weise ist der erste Schritt in dem erfindungsgemäß vorgeschlagenen Verfahren. Der zweite Schritt umfaßt die Vorgehensweise bei der Abspeicherung der bewerteten Ereignisse, die jetzt nachfolgend beschrieben wird.

Die zu einem bestimmten Ereignis gehörenden Daten werden in einem zum Unfalldatenspeicher gehörenden Ereignisspeicher abgespeichert. Zu diesen Daten kommen üblicherweise noch Daten hinzu, die unmittelbar vor oder nach dem Ereigniszeitraum Δt erfaßt wurden. Denn die Aufzeichnung von Daten aus dem Vor- und Nachereigniszeitraum verbessert die Rekonstruierbarkeit des Unfallereignisses. Es hat sich als praxisgerecht und zweckdienlich erwiesen, Daten eines zusammenhängenden Zeitraums von etwa 30 bis 60 Sekunden aufzuzeichnen, wenn vom Unfalldatenspeicher eine Fahrsituation als potentielles Unfallereignis erkannt wurde.

Der Ereignisspeicher ist so ausgelegt, daß dessen Speicherkapazität für eine bestimmte Anzahl n von Ereignissen ausreicht. Zum Beispiel mag er Platz für n = 10 Ereignisse bieten. Wenn die Steuereinheit des Unfalldatenspeichers ein aktuelles Ereignis mit dem Gewichtungsfaktor µ₀ feststellt, wird der Ereignisspeicher auf freien Speicherplatz durchsucht. Falls ausreichend freier Speicherplatz zur Verfügung steht, wird das aktuelle Ereignis mit seinen zugehörigen Daten dort abgespeichert. Wenn kein freier Speicherplatz vorhanden ist, wird von allen im Ereignisspeicher gespeicherten Ereignissen dasjenige Ereignis mit dem geringwertigsten Gewichtungsfaktor µ = µₘᵢₙ ermittelt. Nun folgt ein Vergleich des Gewichtungsfaktors µ des aktuellen Ereignisses mit dem geringwertigsten Gewichtungsfaktors µₘᵢₙ eines bereits gespeicherten Ereignisses. Falls der Gewichtungsfaktor µ des aktuellen Ereignisses mindestens ebenso groß ist wie der Gewichtungsfaktor des geringwertigsten bereits abgespeicherten Ereignisses, also µₘᵢₙ ≤ µ₀ ist, werden die Daten des Ereignisses mit dem Gewichtungsfaktor µₘᵢₙ von den Daten des aktuellen Ereignisses mit dem Gewichtungsfaktor µ₀ überschrieben. Wenn hingegen der Gewichtungsfaktor µ des aktuellen Ereignisses kleiner ist als der Gewichtungsfaktor µₘᵢₙ des geringwertigsten bereits gespeicherten Ereignisses, das heißt µ₀ < µₘᵢₙ, werden dessen Daten im Ereignisspeicher nicht abgespeichert.

Damit die Daten eines Ereignisses mit zu kleinem Gewichtungsfaktor im Vergleich zu den im Ereignisspeicher bereits abgespeicherten Ereignissen oder auch die Daten eines im Ereignisspeicher gespeicherten Ereignisses, das jetzt aber überschrieben werden soll, nicht vollständig verloren gehen, kann im Zusammenwirken mit dem Unfalldatenspeicher ein Statistikspeicher vorgesehen werden, in dem ein reduzierter Satz der Daten, die sonst von Verlust bedroht wären, gespeichert wird. Bedarfsweise können auch Ereignisse, die nach ihrer Abwertung aus dem Ereignisspeicher herausfallen, vom Statistikspeicher übernommen werden. Programmtechnisch einfacher ist es, grundsätzlich von jedem erfaßten, aufgrund von signifikanten Meßwertveränderungen erkannten Ereignis ungeachtet seiner Gewichtung einen reduzierten Datensatz in den Statistikspeicher aufzunehmen, und zwar noch bevor entschieden wird, ob und in welcher Weise das Ereignis in den Ereignisspeicher aufgenommen wird. Bei dieser letztgenannten Vorgehensweise entfällt der Datentransfer vom Ereignisspeicher zum Statistikspeicher.

Der Statistikspeicher ist dabei so ausgelegt, daß er eine im Vergleich zum Ereignisspeicher größere Anzahl m von Ereignissen registrieren kann, wobei zum Beispiel m = 100 betragen kann. Seine Fähigkeit zur Speicherung einer größeren Anzahl von Ereignissen resultiert auch daraus, daß die Datenmenge je Ereignis reduziert wird. So kann die Datenaufzeichnung je Ereignis auf einige wenige Informationen beschränkt werden, zum Beispiel auf die Uhrzeit des Eintritts des Ereignisses, den dazugehörigen km-Stand des Fahrzeugs sowie dessen Geschwindigkeit und auf den ursprünglichen Gewichtungsfaktor µ des Ereignisses.

Wie bereits erwähnt, kann der Statistikspeicher auch so eingesetzt werden, daß grundsätzlich von jedem festgestellten Ereignis ein in seinem Umfang reduzierter Datensatz dort abgelegt wird, und zwar unabhängig davon, wie dieses Ereignis im Ereignisspeicher behandelt wird. Diese Vorgehensweise hat den Vorteil, daß eine Übertragung von Daten aus dem Ereignisspeicher in den Statistikspeicher zu keinem Zeitpunkt erforderlich ist. Außerdem liegen dann die Datensätze im Statistikspeicher immer in chronoligischer Reihenfolge vor, was ihre Auswertung vereinfacht.

Der weitere, vorteilhafte Schritt der vorgeschlagenen Lösung besteht in einer Abwertung der Ereignisse im Ereignisspeicher. Die im Ereignisspeicher gespeicherten Ereignisse werden dabei fortlaufend auf ihre Relevanz geprüft. Diese Prüfung kann durch eine Auswertung von Datenkanälen erfolgen, die für eine Gewichtung der Wertigkeit der Ereignisse als relevant angesehen werden. Insbesondere kann die Relevanz eines Ereignisses durch Auswertung der Länge der Fahrstrecke s seit Eintreten des Ereignisses beurteilt werden oder durch Auswertung der Verweildauer ΔT der einzelnen Ereignisse im Ereignisspeicher. Natürlich können die genannten Abhängigkeiten auch zusammen berücksichtigt werden, wobei überdies auch jeweils der ursprüngliche Gewichtungsfaktor µ des Ereignisses berücksichtigt werden kann. Welche Abhängigkeiten zweckmäßig sind, kann nach praktischen Erwägungen festgelegt werden, wobei die im Unfalldatenspeicher zur Verfügung stehende Rechnerleistung sicher mit entscheidend sein wird.

Beim genannten Vorgehen wird davon ausgegangen, daß mit zunehmender gefahrener Wegstrecke nach Eintreten des Ereignisses dessen Relevanz nach Überschreiten einer Mindeststrecke sₘᵢₙ immer weiter abnimmt. Nach Überschreiten dieser Mindeststrecke sₘᵢₙ kann die Abwertung des Gewichtungsfaktors µ bis zu einer Strecke sₘₐₓ kontinuierlich, vorzugsweise linear bis auf µ = 0 erfolgen. Des weiteren können die Parameter sₘᵢₙ und sₘₐₓ bedarfsweise als eine Funktion des ursprünglichen Gewichtungsfaktors gewählt werden. Entsprechend kann eine Abwertung der Ereignisse auch anhand ihrer Verweildauer ΔT im Ereignisspeicher erfolgen, wobei der ursprüngliche Gewichtungsfaktor µ nach Überschreiten einer Mindestverweildauer ΔTₘᵢₙ bis zu einer Verweildauer ΔTₘₐₓ kontinuierlich, vorzugsweise linear bis auf µ = 0 herabgesetzt wird. Mit Mitteln der Fuzzy Logik kann dann die Gesamtabwertung aus allen Parametern der herangezogenen Abwertungskriterien berechnet und zur Anwendung gebracht werden.

Die ersten beiden Verfahrensschritte werden in der schematischen Darstellung der **Figur 1** veranschaulicht. Von allen Ereignissen wird ein im Umfang reduzierter Datensatz in einem zum Datenregistriergerät gehörenden Statistikspeicher abgelegt. Parallel dazu wird von der nicht dargestellten Steuereinheit des Unfalldatenspeichers geprüft, ob dieses Ereignis aufgrund seiner Gewichtung im Ereignisspeicher zur Abspeicherung gelangen Kann und welche Auswirkung die Speicherung dieses Ereignisses auf die Rangfolge der dort bereits gespeicherten Ereignisse hat. Die **Figur 2** zeigt exemplarisch die Vorgehensweise beim dritten Verfahrensschritt, der die Abwertung von im Ereignisspeicher gespeicherten Ereignissen betrifft. In Abhängigkeit vom ursprünglichen Gewichtungsfaktor µ₀ wird hier das Ereignis anhand der seit seinem Eintritt gefahrenen Wegstrecke s, die hier in km bemessen ist, kontinuierlich auf den Wert µ = 0 abgewertet.

Das hier beschriebene, schrittweise ablaufende Verfahren zur Registrierung von Unfallereignissen hat den besonderen Vorteil, daß sich der Unfalldatenspeicher in seiner Empfindlichkeit adaptiv seinen besonderen Einsatzbedingungen selbsttätig anpaßt. Durch die Abwertung von im Ereignisspeicher befindlichen Ereignissen und die Zuführung neuer, aktueller Ereignisse in Verbindung mit dem Überschreiben alter, nicht mehr relevanter Ereignisse stellt sich im Ereignisspeicher ein sogenanntes Fließgleichgewicht ein, da sich im Ereignisspeicher nach einer gewissen Zeit eine von den besonderen Einsatzbedingungen des Fahrzeugs abhängige Bewertung µₘᵢₙ ohne werksseitige Parametrierung oder manuelle Einstellung am Unfalldatenspeicher von selbst einstellen wird, weil nur neue Ereignisse mit einem Gewichtungsfaktor von µ ≥ µₘᵢₙ zur Abspeicherung gelangen, während Ereignisse mit einem Gewichtungsfaktor µ < µₘᵢₙ nicht in den Ereignisspeicher aufgenommen werden. Hierdurch erhält der Unfalldatenspeicher die Fähigkeit, seine Empfindlichkeit seinem speziellen Einsatzgebiet individuell anzupassen, wodurch seine Verwendbarkeit erheblich verbessert wird. Ein Gewichtungsfaktor vom Wert µₘᵢₙ entspricht dabei jeweils der niedrigsten Ansprechschwelle, die für das Fahrzeug, in dem der Unfalldatenspeicher eingebaut ist, entsprechend seinen Betriebsbedingungen gerade noch sinnvoll ist. Alle unfallverdächtigen Situationen werden vorsorglich für eine spätere Auswertung erfaßt, wohingegen Abspeicherungen von Daten geringer Relevanz die Funktionstüchtigkeit des Unfalldatenspeichers durch eine unnötige Beanspruchung von Speicherplatz nicht beeinträchtigen.

Auch werden durch dieses Verfahren zur Registrierung von Unfallereignissen die im Unfalldatenspeicher implementierten Speichermittel sehr effektiv genutzt. Daten von geringer Aussagekraft werden entweder gleich ausgesondert oder nur in reduziertem Umfang gespeichert. Dadurch kann trotz einer verhältnismäßig geringen Gesamtkapazität der Speichermittel dennoch eine beachtliche Anzahl von Unfallereignissen in guter Qualität registriert werden. Wenn ein Statistikspeicher realisiert ist, stehen viele Datensätze über einen längeren Zeitraum zur Verfügung, die gerade beim Einsatz des Unfalldatenspeichers in Fahrzeugflotten eine gewisse Kontrolle und Überwachung des Umgangs mit dem Fahrzeug erlauben. Eine auswertende Stelle kann den Daten im Statistikspeicher wertvolle Hinweise entnehmen, auch wenn die dort abgelegten Datensätze in ihrem Umfang reduziert sind.

Da bedingt durch das neuartige Speicherkonzept stets die Daten derjenigen Ereignisse im Vordergrund stehen, die die größte Relevanz im Hinblick auf ein Unfallgeschehen haben, erhöht sich auch für den Anwender eines erfindungsgemäßen Unfalldatenspeichers der Nutzen einer Datenauswertung. Denn die Datenmenge ist im Hinblick auf ihre Unfallrelevanz optimiert.

## Patentansprüche

1. Verfahren zur Registrierung von Unfallereignissen zur Anwendung in einem als Unfalldatenspeicher ausgebildeten Datenregistriergerät für Fahrzeuge,
a) wobei das Datenregistriergerät fortlaufend Daten aufnimmt,
b) wobei diese Daten sich zusammensetzen aus
• fahrdynamischen Signalen, die durch die Fahrzeugbewegung erzeugt werden, und
• aus binären Statussignalen, die einen Zustand von Fahrzeugaggregaten angeben,
c) und wobei annähernd zeitgleich erfasste Daten dann ein Unfallereignis bilden, wenn mehrere Daten in ihrem Signalverlauf eine plötzliche Abweichung von einem normalen Bewegungsablauf des Fahrzeugs erkennen lassen,
**dadurch gekennzeichnet,**
d) **dass** jedes Unfallereignis in Verbindung mit seiner Erkennung **dadurch** bewertet wird, dass ihm ein Gewichtungsfaktor zugeordnet wird,
e) **dass**, wenn kein freier Speicherplatz vorhanden ist, eine Abspeicherung der zu einem Unfallereignis gehörenden Daten nur dann erfolgt, wenn der Wert des Gewichtungsfaktors von dem aktuell erfassten Unfallereignis mindestens ebenso groß ist wie derjenige von den Gewichtungsfaktoren, die zu bereits registrierten Unfallereignissen gehören.

2. Verfahren nach Anspruch 1, **dadurch gekennzeichnet, daß** die Bewertung eines aktuellen Unfallereignisses erfolgt, indem beim Erkennen eines Unfallereignisses vom Datenregistriergerät erfaßte und bezüglich einer Unfallsituation relevante Daten für einen vorgegebenen Zeitraum Δt in ihrem Verlauf beobachtet und bewertet werden und in Abhängigkeit von dieser Beobachtung und Bewertung dem Unfallereignis, das durch die in diesem Zeitraum Δt erfaßten Daten **gekennzeichnet** ist, eine Zahl µ als Gewichtungsfaktor zugeordnet wird, wobei der Wert dieser Zahl µ je nach dem Verlauf der in dem Zeitraum Δt beobachteten und zu dem Unfallereignis gehörenden Daten zwischen null und eins liegt, wobei der Gewichtungsfaktor µ = 1 ein Unfallereignis größter Wichtigkeit und der Gewichtungsfaktor µ = 0 ein geringfügiges Unfallereignis kennzeichnet.

3. Verfahren nach Anspruch 2, **dadurch gekennzeichnet, daß** der Zeitraum Δt zur Bewertung eines Unfallereignisses im Bereich zwischen 1 und 20 Sekunden liegt.

4. Verfahren nach Ansprüchen 2 oder 3, **dadurch gekennzeichnet, daß** die zu einem bestimmten Unfallereignis gehörenden Daten gegebenenfalls zusammen mit unmittelbar vor oder nach dem Zeitraum Δt erfaßten Daten in einem zum Datenregistriergerät gehörenden Ereignisspeicher abgespeichert werden.

5. Verfahren nach Anspruch 4, **dadurch gekennzeichnet, daß** der Ereignisspeicher derart organisiert ist,
a) daß die Steuereinheit des Datenregistriergerätes ihn zunächst auf freien Speicherplatz durchsucht, sobald sie ein aktuelles Unfallereignis mit dem Gewichtungsfaktor µ₀ feststellt,
b) daß das aktuelle Unfallereignis mit seinen dazugehörigen Daten dort abgespeichert wird, falls dort ausreichend freier Speicherplatz zur Verfügung steht,
c) daß von allen im Ereignisspeicher gespeicherten Unfallereignissen dasjenige Unfallereignis mit dem geringwertigsten Gewichtungsfaktor µₘᵢₙ ermittelt wird, wenn kein freier Speicherplatz vorhanden ist,
d) daß der Gewichtungsfaktors µ₀ des aktuellen Unfallereignisses mit dem geringwertigsten Gewichtungsfaktor µₘᵢₙ eines bereits gespeicherten Unfallereignisses verglichen wird,
e) daß die Daten des Unfallereignisses mit dem Gewichtungsfaktor µₘᵢₙ von den Daten des aktuellen Unfallereignisses überschrieben werden, falls der Gewichtungsfaktor µ₀ des aktuellen Unfallereignisses mindestens so groß ist wie der geringwertigste Gewichtungsfaktor µₘᵢₙ eines bereits abgespeicherten Unfallereignisses, also µₘᵢₙ ≤ µ₀ ist,
f) daß das aktuelle Unfallereignis mit dem Gewichtungsfaktor µ₀ im Ereignisspeicher nicht abgespeichert wird, wenn der Gewichtungsfaktor µ₀ des aktuellen Unfallereignisses kleiner ist als der geringwertigste Gewichtungsfaktor µₘᵢₙ eines bereits gespeicherten Unfallereignisses, also µ₀ < µₘᵢₙ ist.

6. Verfahren nach einem der vorangegangenen Ansprüche, **dadurch gekennzeichnet, daß** von allen erkannten Unfallereignissen ungeachtet ihrer Gewichtungsfaktoren ein in seiner Datenmenge reduzierter Datensatz in einem zum Datenregistriergerät gehörenden Statistikspeicher abgelegt wird.

7. Verfahren nach Anspruch 6, **dadurch gekennzeichnet, daß** die im Statistikspeicher gespeicherten Unfallereignisse reduziert werden auf die Information über:
• die Uhrzeit des Eintritts des Unfallereignisses,
• den dazugehörigen km-Stand des Fahrzeugs sowie dessen Geschwindigkeit und
• auf den Gewichtungsfaktor µ, den das Unfallereignis bei seiner Erkennung erhielt.

8. Verfahren nach einem der vorangegangenen Ansprüche, **dadurch gekennzeichnet, daß** ein im Ereignisspeicher gespeichertes Unfallereignis fortlaufend auf seine Relevanz geprüft wird, indem für die Zuordnung des Gewichtungsfaktors relevante und vom Datenregistriergerät seit dem Eintritt und der Registrierung des Unfallereignisses aufgenommene Daten ausgewertet werden.

9. Verfahren nach Anspruch 8, **dadurch gekennzeichnet, daß** für die Beurteilung der Relevanz eines Unfallereignisses die Länge der Fahrstrecke s seit dem Eintritt des Unfallereignisses und / oder die Verweildauer ΔT des Unfallereignisses im Ereignisspeicher herangezogen werden bzw. wird.

10. Verfahren nach Anspruch 9, **dadurch gekennzeichnet, daß** bei der Beurteilung der Relevanz eines Unfallereignisses anhand der Länge der Fahrstrecke s seit dem Eintritt des Unfallereignisses der ursprüngliche Gewichtungsfaktor µ nach Überschreiten einer Mindeststrecke Sₘᵢₙ bis zu einer Strecke sₘₐₓ kontinuierlich bis auf µ = 0 herabgesetzt wird, wobei die Parameter sₘᵢₙ und sₘₐₓ bedarfsweise als eine Funktion des ursprünglichen Gewichtungsfaktors wählbar sind.

11. Verfahren nach Anspruch 9, **dadurch gekennzeichnet, daß** bei einer Beurteilung der Relevanz eines Unfallereignisses anhand der Verweildauer ΔT des Unfallereignisses im Ereignisspeicher der ursprüngliche Gewichtungsfaktor µ nach Überschreiten einer MindestverweildauerΔTₘᵢₙ bis zu einer Verweildauer ΔTₘₐₓ kontinuierlich bis auf µ = 0 herabgesetzt wird, wobei die Parameter ΔTₘᵢₙ und ΔTₘₐₓ bedarfsweise als eine Funktion des ursprünglichen Gewichtungsfaktors wählbar sind.

12. Verfahren nach den Ansprüchen 10 oder 11, **dadurch gekennzeichnet, daß** die aus allen Parametern der herangezogenen Abwertungskriterien gebildete Gesamtabwertung der Unfallereignisse mit Mitteln der Fuzzy Logik berechnet wird.

## Claims

1. Method for recording accident events for use in a data recording device for vehicles, constructed in the form of an accident data memory,
a) wherein the data recording device continuously accepts data,
b) wherein these data are composed of
• signals relating to driving dynamics, which are generated by the vehicle motion, and
• binary status signals which indicate a status of vehicle assemblies,
c) and wherein approximately simultaneously captured data items form an accident event when multiple data items in their signal waveform allow a sudden deviation from a normal course of the motion of the vehicle to be detected,
**characterized in that**
d) every accident event is evaluated in connection with its detection by the fact that a weighting factor is assigned thereto,
e) if no free storage space is available the data associated with an accident event are stored only when the value of the weighting factor of the currently detected accident event is at least as large as those of the weighting factors associated with previously recorded accident events.

2. The method according to Claim 1,
**characterized in that**
the evaluation of a current accident event takes place by data captured by the data recording device and relevant to an accident situation for a pre-defined time period Δt being observed and evaluated in terms of its behaviour on detection of an accident event, and in accordance with this observation and evaluation, a number p being assigned as a weighting factor to the accident event which is **characterized by** the data captured in this time period Δt, wherein the value of this number µ lies between zero and one depending on the behaviour of the data observed in the time period Δt and associated with the accident event, wherein the weighting factor µ = 1 characterizes an accident event of highest importance and the weighting factor µ = 0 a minor accident event.

3. The method according to Claim 2,
**characterized in that**
the time period Δt for the evaluation of an accident event lies in the range between 1 and 20 seconds.

4. The method according to Claims 2 or 3,
**characterized in that** the data associated with a particular accident event are stored, where appropriate, together with data captured immediately before or after the time period Δt in an event memory associated with the data recording device.

5. The method according to Claim 4, **characterized in that** the event memory is organised in such a manner that
a) the control unit of the data recording device first scans it for free storage space as soon as it finds a current accident event with the weighting factor µ₀,
b) the current accident event is stored there with its associated data, if sufficient free storage space is available there,
c) of all accident events stored in the event memory the accident event with the lowest-valued weighting factor µₘᵢₙ is determined if no free storage space is available,
d) the weighting factors µ₀ of the current accident event is compared with the lowest-valued weighting factor µₘᵢₙ of a previously stored accident event,
e) the data of the accident event with the weighting factor µₘᵢₙ are overwritten by the data from the current accident event if the weighting factor µ₀ of the current accident event is at least as large as the lowest-valued weighting factor µₘᵢₙ of a previously stored accident event, that is µₘᵢₙ ≤ µ₀,
f) the current accident event with the weighting factor µ₀ is not stored in the event memory if the weighting factor µ₀ of the current accident event is smaller than the lowest-valued weighting factor µₘᵢₙ of a previously stored accident event, that is µ₀ < µₘᵢₙ.

6. The method according to one of the preceding claims,
**characterized in that**
from all detected accident events irrespective of their weighting factors, a data set that is reduced in terms of data volume is stored in a statistics memory associated with the data recording device.

7. The method according to Claim 6, **characterized in that** the accident events stored in the statistics memory are reduced to the information about:
• the time of day when the event occurred,
• the associated mileage of the vehicle and its speed, and
• to the weighting factor µ which the accident event received when it was detected.

8. The method according to one of the preceding claims,
**characterized in that**
an accident event stored in the event memory is continuously tested for its relevance by analysing data relevant to the assignment of the weighting factor and received by the data recording device since the occurrence and the recording of the accident event.

9. The method according to Claim 8,
**characterized in that**
for the evaluation of the relevance of an accident event, the length of the distance s travelled since the occurrence of the accident event and / or the period of time ΔT that the accident event has been in the event memory are invoked.

10. The method according to Claim 9,
**characterized in that**
in the evaluation of the relevance of an accident event based on the length of the distance s travelled since the occurrence of the accident event, after exceeding a minimum distance sₘᵢₙ up to a distance sₘₐₓ the original weighting factor µ is continuously decreased until µ = 0, wherein the parameters sₘᵢₙ and sₘₐₓ can be selected as a function of the original weighting factor as required.

11. The method according to Claim 9,
**characterized in that**
during an evaluation of the relevance of an accident event based on the period of time ΔT that the accident event has been in the event memory, after exceeding a minimum elapsed time ΔTₘᵢₙ up to an elapsed time ΔTₘₐₓ, the original weighting factor µ is continuously decreased until µ = 0, wherein the parameters ΔTₘᵢₙ and ΔTₘₐₓ can be selected as a function of the original weighting factor as required.

12. The method according to Claims 10 or 11,
**characterized in that**
the total devaluation of the accident events that is formed from all parameters of the applied devaluation criteria is calculated by means of fuzzy logic.

## Revendications

1. Procédé d'enregistrement d'événements accidentels pour son utilisation dans un appareil d'enregistrement de données se présentant sous la forme d'une mémoire de données d'accidents pour véhicules,
a) dans lequel l'appareil d'enregistrement de données reçoit des données en continu,
b) dans lequel ces données se composent
• de signaux relatifs à la dynamique de mouvement qui sont produits par le mouvement du véhicule, et
• de signaux d'état binaires qui indiquent un état d'organes du véhicule,
c) et dans lequel des données recueillies approximativement simultanément forment un événement accidentel si plusieurs données présentent dans l'évolution de leur signal un écart soudain avec un déroulement normal du mouvement du véhicule, **caractérisé en ce que**
d) chaque événement accidentel est évalué en lien avec son identification en lui affectant un facteur de pondération,
e) lorsqu'il n'y a pas d'emplacement de mémorisation libre, une mémorisation des données relatives à un événement accidentel ne se produit que si la valeur du facteur de pondération de l'événement accidentel actuellement saisi est au moins aussi grande que celle des facteurs de pondération relatifs aux événements accidentels déjà enregistrés.

2. Procédé selon la revendication 1, **caractérisé en ce que** l'évaluation d'un événement accidentel courant se fait, lors de l'identification d'un événement accidentel, en observant et en évaluant l'évolution de données enregistrées par l'appareil d'enregistrement de données et pertinentes par rapport à une situation d'accident pendant un intervalle de temps prédéterminé Δt, et en affectant, en fonction de cette observation et de cette évaluation, un nombre µ comme facteur de pondération, à l'événement accidentel, qui est **caractérisé par** les données enregistrées dans cet intervalle de temps Δt, la valeur de ce nombre µ se situant entre zéro et un selon l'évolution des données observées dans l'intervalle de temps Δt et appartenant à l'événement accidentel, le facteur de pondération µ=1 caractérisant un événement accidentel de la plus grande importance et le facteur de pondération µ=0 un événement accidentel d'importance insignifiante.

3. Procédé selon la revendication 2, **caractérisé en ce que** l'intervalle de temps Δt permettant d'évaluer un événement accidentel se situe dans la plage entre 1 et 20 secondes.

4. Procédé selon la revendication 2 ou 3, **caractérisé en ce que** les données relatives à un événement accidentel déterminé sont mémorisées éventuellement conjointement avec des données acquises directement avant ou après l'intervalle de temps Δt dans une mémoire d'événements appartenant à l'appareil d'enregistrement de données.

5. Procédé selon la revendication 4, **caractérisé en ce que** la mémoire d'événements est organisée de sorte :
a) que l'unité de commande de l'appareil d'enregistrement de données parcoure celui-ci pour trouver un emplacement mémoire libre dès qu'il détecte un événement accidentel actuel de facteur de pondération µ₀,
b) que l'événement accidentel actuel y soit enregistré avec ses données correspondantes si l'espace mémoire libre est suffisant,
c) que l'on détermine, parmi tous les événements accidentels mémorisés dans la mémoire d'événements, l'événement accidentel pourvu d'un facteur de pondération de valeur la plus faible µₘᵢₙ s'il n'y a pas d'emplacement de mémorisation disponible,
d) que le facteur de pondération µ₀ de l'événement accidentel actuel soit comparé au facteur de pondération de valeur la plus faible µₘᵢₙ d'un événement accidentel déjà mémorisé,
e) que les données de l'événement accidentel ayant le facteur de pondération µₘᵢₙ soient écrasées par les données de l'événement accidentel actuel si le facteur de pondération µ₀ de l'événement accidentel actuel est au moins aussi grand que le facteur de pondération de valeur la plus faible µmin d'un événement accidentel déjà mémorisé, c'est-à-dire que µₘᵢₙ ≤ µ₀,
f) que l'événement accidentel actuel ayant le facteur de pondération µ₀ ne soit pas mémorisé dans la mémoire d'accidents si le facteur de pondération µ₀ de l'événement accidentel actuel est plus petit que le facteur de pondération de valeur la plus faible µₘᵢₙ d'un événement accidentel déjà mémorisé, c'est-à-dire que µ₀ < µₘᵢₙ.

6. Procédé selon l'une quelconque des revendications précédentes, **caractérisé en ce que**, pour tous les événements accidentels identifiés, quels que soient leurs facteurs de pondération, un jeu de données comportant une quantité réduite de données est stocké dans une mémoire statistique appartenant à l'appareil d'enregistrement de données.

7. Procédé selon la revendication 6, **caractérisé en ce que** les événements accidentels mémorisés dans la mémoire statistique sont réduits aux informations sur
• l'heure de la survenue de l'événement accidentel,
• le kilométrage correspondant du véhicule ainsi que sa vitesse, et
• le facteur de pondération µ qu'a reçu l'événement accidentel lors de son identification.

8. Procédé selon l'une quelconque des revendications précédentes, **caractérisé en ce que** l'on teste en continu l'importance d'un événement accidentel mémorisé dans la mémoire d'événements en exploitant les données pertinentes pour l'affectation du facteur de pondération et enregistrées par l'appareil d'enregistrement de données depuis la survenue et l'enregistrement de l'événement accidentel.

9. Procédé selon la revendication 8, **caractérisé en ce que**, pour évaluer l'importance d'un événement accidentel, on utilise la longueur du trajet s parcouru depuis la survenue de l'événement accidentel et/ou à la durée de séjour ΔT de l'événement accidentel dans la mémoire d'évènements.

10. Procédé selon la revendication 9, **caractérisé en ce que**, lors de l'évaluation de l'importance d'un événement accidentel à partir de la longueur du trajet s parcouru depuis la survenue de l'événement accidentel, on réduit le facteur de pondération d'origine µ en continu jusqu'à µ=0 après dépassement d'un trajet parcouru minimal sₘᵢₙ jusqu'à un trajet parcouru sₘₐₓ, les paramètres sₘᵢₙ et sₘₐₓ pouvant au besoin être choisis en fonction du facteur de pondération d'origine.

11. Procédé selon la revendication 9, **caractérisé en ce que**, lors de l'évaluation de l'importance d'un événement accidentel sur la base de la durée de séjour ΔT de l'événement accidentel dans la mémoire d'événements, on réduit le facteur de pondération d'origine µ en continu jusqu'à µ=0 après dépassement d'un temps de séjour minimal ΔTₘᵢₙ jusqu'à un temps de séjour ΔTₘₐₓ, les paramètres ΔTₘᵢₙ et ΔTₘₐₓ pouvant au besoin être choisis en fonction du facteur de pondération d'origine.

12. Procédé selon la revendication 10 ou 11, **caractérisé en ce que** l'évaluation globale des événements accidentels formée à partir de tous les paramètres des critères d'évaluation pris en compte est calculée via une logique floue.
